# EUROPÄISCHE PATENTSCHRIFT

(11) **EP 0 826 329 B1**
(45) Veröffentlichungstag und Bekanntmachung des Hinweises auf die Patenterteilung: **23.04.2003**
(21) Anmeldenummer: 97113917.5
(22) Anmeldetag: 12.08.1997
(51) Int. Cl.: A47C 31/12, A47C 23/30, A47C 23/00

(54) **Verfahren zur Herstellung einer Untermatratze und nach diesem Verfahren hergestellte Untermatratze.**
A method of manufacturing an undermattress and an undermattress made by said method.
Procédé de fabrication d'un sommier et un sommier fabriqué selon ce procédé.

(30) Priorität: 27.08.1996 DE 29614891 U
(43) Veröffentlichungstag der Anmeldung: 04.03.1998
(73) Patentinhaber: Heidinger, Florian, Dr., 83627 Warngau (DE); Jaspert, Bodo F., 85630 Grasbrunn (DE)
(72) Erfinder: Heidinger, Florian, Dr., 83627 Warngau (DE); Jaspert, Bodo F., 85630 Grasbrunn (DE)
(74) Vertreter: Thul, Stephan

(56) Entgegenhaltungen:
- EP-A- 0 401 712
- WO-A-96/22478
- DE-B- 1 264 703

## Beschreibung

Die vorliegende Erfindung betrifft ein Verfahren zur Herstellung einer Untermatratze mit einer Vielzahl von Stützelementen, die eine Auflösung der Untermatratzenfläche im Hinblick auf ihre Federeigenschaft in mindestens einer Richtung in der Untermatratzenebene ermöglichen und eine nach diesem Verfahren hergestellte Untermatratze.

Bekannte Untermatratzen sind beispielsweise Lattenroste mit einem Rahmen und quer zur Längsrichtung der Untermatratze angeordneten, elastisch biegsamen Latten. Darüber hinaus sind mittlerweile auch Untermatratzen bekannt, bei denen eine Vielzahl von Einzelstützelementen über die Fläche der Untermatratze verteilt angeordnet und gegenüber einem Grundgestell elastisch gelagert oder selbst elastisch ausgebildet sind.

Mit den herkömmlichen Lattenrosten kann zwar eine weitgehend optimale Unterstützung der Wirbelsäule in Rückenlage erreicht werden, indem die doppel-Sförmige Körperkontur nachgebildet wird. In Seitenlage kann die gewünschte geradlinige Form der Wirbelsäule aber nicht vollkommen erreicht werden, da die Latten hierfür nicht flexibel genug sind. Insbesondere der Schulterbereich kann in Seitenlage nicht so tief eintauchen, wie es für die Gewährleistung einer geradlinig erstreckten Wirbelsäule erforderlich wäre. Die Verwendung von Einzelstützelementen ermöglicht dagegen ein tiefes Eintauchen des Körpers an jeder Stelle. Während also Querlatten eine Auflösung der Untermatratzenfläche im Hinblick auf ihre Federeigenschaft in Längsrichtung der Untermatratze bewirken, wird die Untermatratzenfläche durch die Einzelstützelemente im Hinblick auf ihre Federeigenschaft bis auf nahezu punktförmige Bereiche vollständig aufgelöst.

Die Herstellung einer solchen vollständig aufgelösten Untermatratze ist im Verhältnis zu herkömmlichen Lattenrosten sehr kostenintensiv. Außerdem ist eine zu starke Auflösung der Untermatratze nicht in allen Bereichen erforderlich oder gewünscht. Es sind daher bereits auch Untermatratzen bekannt geworden, bei denen nur in einem Teilbereich Einzelstützelemente vorgesehen sind, während in den übrigen Bereichen der Untermatratze Querlatten vorhanden sind. Hierdurch werden die Herstellungskosten gesenkt und eine zu starke Auflösung der Untermatratze in bestimmten Bereichen vermieden.

Der Erfindung liegt nun die Aufgabe zugrunde, ein Verfahren der eingangs genannten Art so weiterzubilden, daß bei gleichzeitig niedrigen Herstellungskosten eine optimale Abstützung in allen Körperbereichen ermöglicht wird. Außerdem liegt der Erfindung die Aufgabe zugrunde, eine Untermatratze mit diesen Eigenschaften anzugeben.

Die zuerst genannte Aufgabe wird durch ein Verfahren gemäß Anspruch 12 gelöst. Die zweite Aufgabe wird durch eine Matratze gemäß Anspruch 1 gelöst.

Durch die Auswahl und Anordnung der Federelemente in Abhängigkeit vom Körperbau und/oder von der bevorzugten Schlaflage eines Benutzers der Untermatratze wird eine individuelle Anpassung der Auflösung der Untermatratzenfläche im Hinblick auf ihre Federeigenschaft erreicht. Jedem Körperbereich des Benutzers kann so ein Untermatratzenbereich zugeordnet werden, der diesen Körperbereich optimal bzw. in einer gewünschten Weise abstützt.

Die Auswahl und Anordnung kann beispielsweise in Abhängigkeit von der Schulter- und/oder Hüftbreite des Benutzers erfolgen, indem bei Personen mit breiter Schulter in dem entsprechenden Untermatratzenbereich Einzelstützelemente angeordnet werden, die ein tiefes Eintauchen ermöglichen, während in dem Brust- und Lendenbereich Querlatten angeordnet werden. Bei Personen mit breiter Hüfte oder breiten Schultern und breiter Hüfte können entsprechend in den diesen zugeordneten Bereichen der Untermatratze Einzelstützelemente vorgesehen werden, während der dazwischen gelegene Brust- und Lendenbereich mit Querlatten ausgestattet wird. Die genaue Lage der Bereiche mit Einzelstützelementen kann dabei auch in Abhängigkeit von der Körpergröße des Benutzers gewählt werden, um die Federeigenschaften der Untermatratze noch besser an den Körperbau des Benutzers anzupassen.

Als Stützelemente können mindestens zum Teil Längs- und/oder Querlatten verwendet werden. Diese ermöglichen eine Auflösung der Untermatratze in einer Richtung, die entsprechend den Erfordernissen gewählt werden kann.

Auch Einzelstützelemente können verwendet werden. Diese ermöglichen eine nahezu punktförmige Auflösung der Untermatratze. Durch Verwendung länglicher Einzelstützelemente kann auch diesen eine Orientierung gegeben werden, so daß die Auflösung in einer Richtung anders ist als in der hierzu senkrechten Richtung. Eine solche Auswahl hat sich als besonders vorteilhaft herausgestellt.

Eine nach dem erfindungsgemäßen Verfahren hergestellte Untermatratze weist die oben aufgeführten Vorteile auf. Die nach einer weiteren Ausgestaltung der Erfindung vorgesehene Anordnung von länglichen Einzelstützelementen, die um eine zu ihrer Stützfläche senkrechte Achse und zwischen mindestens zwei Stellungen verdrehbar sind, ermöglicht eine Variation der Auflösung der Untermatratze auch noch nach deren Herstellung. Eine derartige Untermatratze kann daher einheitlich gefertigt und später an den jeweiligen Benutzer angepaßt werden.

Die Stützelemente mit länglicher Auflagefläche haben als solche ebenfalls den Vorteil, daß durch Variation der Orientierung der Stützelemente in Bezug auf die abzustützende Matratze eine unterschiedliche Abstützung in verschiedenen Matratzenbereichen erreicht werden kann, insbesondere in Abhängigkeit vom Körperbau des Benutzers der Matratze. Die Stützelemente können insbesondere wahlweise längs oder quer zur Längsachse der Untermatratze orientiert angeordnet werden. Die durch die Stützelemente gebildete Auflagefläche für die Matratze kann dadurch nach Bedarf unterschiedlich aufgelöst werden.

Ein weiterer Vorteil der Stützelemente besteht darin, daß diese leichter kippstabil ausgebildet werden können als quadratische oder runde Stützelemente, da durch die längliche Ausbildung der Auflagefläche bereits eine erhöhte Kippstabilität in Längsrichtung der Auflagefläche gegeben ist.

Die Auflagefläche des Stützelements kann bevorzugt Rechteck- oder Ellipsenform aufweisen. Das Verhältnis von Länge zu Breite der Auflagefläche beträgt bevorzugt zwischen ca. 1,5 : 1 und 3 : 1, insbesondere zwischen ca. 2 : 1 und 2,5 : 1. Ein Verhältnis von 2 : 1 bis 2,5 : 1 hat sich zur variablen Auflösung der Auflagefläche als besonders geeignet herausgestellt.

Nach einer weiteren Ausgestaltung der Erfindung ist an dem Tragkörper mindestens ein Federelement zur elastischen Abstützung auf dem Grundträger befestigbar. Die Federelemente sind dabei in unterschiedlichen Positionen am Tragkörper, insbesondere relativ zu diesem längsverschieblich, anbringbar. Auf diese Weise können die Stützelemente an unterschiedliche Maße der Untermatratze angepaßt werden. Dies ist insbesondere dann wichtig, wenn die Stützelemente wahlweise längs oder quer zur Untermatratze angeordnet werden. In diesem Fall müssen die Federelemente nämlich an Rastermaße auf dem Grundträger angepaßt werden, die in Querrichtung der Untermatratze in Abhängigkeit von der Breite der Untermatratze variieren. Derart ausgebildete Stützelemente können daher für Matratzen verschiedener Größe verwendet werden.

Darüber hinaus kann der Tragkörper des Stützelements über ein im wesentlichen über die gesamte Auflagefläche erstrecktes Federelement oder über zwei nebeneinander angeordnete Federelemente abstützbar sein. Bei zwei nebeneinander angeordneten Federelementen können diese entweder ebenfalls gemeinsam im wesentlichen über die gesamte Auflagefläche des Tragkörpers erstreckt sein, oder die beiden Federelemente können jeweils in entgegengesetzten Randbereichen der Auflagefläche angeordnet sein. In allen Fällen ergibt sich eine kippstabile Abstützung des Tragkörpers.

Die Federelemente und der Tragkörper können außerdem zusammen einstückig ausgebildet sein. Die Herstellung der Stützelemente wird hierdurch vereinfacht und verbilligt. Ebenso wird die Montage der Stützelemente auf einem Grundkörper vereinfacht, so daß die Herstellungskosten für eine aus Stützelementen aufgebaute Untermatratze weiter verringert sind.

Ausführungsbeispiele der Erfindung sind in der Zeichnung dargestellt und werden nachfolgend beschrieben. Es zeigen, jeweils in schematischer Darstellung:
- Fig. 1: eine perspektivische Seitenansicht eines Stützelements,
- Fig. 2: eine Anordnung von Stützelementen gemäß Fig. 1 in einer nicht-erfindungsgemäßen Untermatratze,
- Fig. 3: eine erfindungsgemäße Untermatratze,
- Fig. 4: eine Variante einer erfindungsgemäßen Untermatratze und
- Fig. 5: eine Variante eines Stützelements in perspektivischer Darstellung.

Das in Fig. 1 dargestellte Stützelement umfaßt einen eine Auflagefläche 1 für eine hier nicht dargestellte Matratze aufweisenden Tragkörper 2, der mittels zweier Federelemente 3 auf einem der Matratze gegenüberliegenden, hier ebenfalls nicht dargestellten Grundträger elastisch abstützbar ist. Wie man sieht, ist die Auflagefläche 1 länglich ausgebildet und weist in etwa ein Verhältnis von Länge zu Breite von 2 : 1 bis 2,5 : 1 auf.

Die dargestellten Federelemente 3 können in beliebiger Weise ausgebildet sein. Insbesondere können anstelle der hier nur zur Verdeutlichung der Funktion dargestellten Spiralfederelemente aus elastischem Material gebildete Federkörper vorgesehen sein. Die beiden Federelemente 3 können auch durch ein einziges Federelement ersetzt werden, welches sich bevorzugt über die gesamte Auflagefläche 1 erstreckt, die Auflagefläche 1 also insbesondere allseits randseitig abstützt. Auf diese Weise wird eine hohe Kippstabilität des Tragkörpers 2 erreicht.

Die Federelemente 3 können auch einstückig mit dem Tragkörper 2 ausgebildet sein, insbesondere als ein Formteil, um hierdurch die Herstellungskosten zu senken.

Bei der in Fig. 2 dargestellten, nicht-erfindungsgemäßen Anordnung von Stützelementen 4 gemäß Fig. 1 ist eine Vielzahl von Stützelementen 4 über die Auflagefläche der Untermatratze 5 in Reihen und Spalten verteilt angeordnet, wobei die Stützelemente 4 im Schulterbereich 6 und im Hüftbereich 7 der Untermatratze 5 mit ihrer Längsachse II in Richtung der Längsachse I der Untermatratze 5 orientiert sind. In den übrigen Bereichen der Untermatratze 5, also insbesondere im Kopfund Nackenbereich 8, im Brust- und Lendenbereich 9 und im Beinbereich 10 aber auch in den Randbereichen 11 und 12, sind die Stützelemente 4 quer zur Längsachse 1 der Untermatratze 5 angeordnet. Der genaue Ort und die genaue Größe des Schulterbereiches 6 und des Hüftbereiches 7 kann dabei in Abhängigkeit vom Körperbau und der Körpergröße des Benutzers gewählt werden. Pro Liegefläche können, je nach deren Größe, beispielsweise zwischen ca. 40 und ca. 120 Stützelemente 4 vorgesehen sein. Diese Anzahl verbindet eine gute Auflösung der Liegefläche mit günstigen Herstellungskosten.

Erfindungsgemäß werden die Stützelemente 4 in Abhängigkeit vom Körperbau des Benutzers anders angeordnet. Wichtig ist, daß durch die Wahl der Orientierung der Stützelemente 4 die Auflösung der Untermatratze 5 an den Körperbau optimal angepaßt wird, also im Schulter- und Hüftbereich 6, 7 eine Auflösung zumindest quer zur Längsachse I der Untermatratze 5 gegeben ist und, daß im Brust- und Lendenbereich Stützelemente angeordnet sind, die eine Auflösung der Untermatratzenfläche ausschließlich in ihrer Längsrichtung bewirken. In den übrigen Bereichen 8 und 10 bis 12 können daher grundsätzlich auch herkömmliche Querlatten 13 verwendet werden, wie dies in den Fig. 3 und 4 dargestellt ist. Außerdem können die Stützelemente 4 auch drehbar auf dem Grundträger angeordnet sein, so daß die Orientierung der Stützelemente 4 in Abhängigkeit vom Körperbau des Benutzers verändert werden kann. Die Drehbarkeit kann dabei so ausgelegt sein, daß eine Verdrehung nur einmal und nur zwischen zwei Verdrehstellungen möglich ist. Dies ist dann sinnvoll, wenn die Untermatratze auf einen Benutzer fest eingestellt werden soll.

Die Auflösung der Auflagefläche der Untermatratze 5 kann auch durch Variation der Abstände zwischen den Stützelementen 4 verändert werden. Eine bevorzugte Aufteilung sieht bei Stützelementen 4 mit einer Auflagefläche 1 von ca. 10 x 20 cm vor, daß der von Mitte zu Mitte der Stützelemente 4 gemessene Abstand in Längsrichtung der Stützelemente 4 ca. 25 cm und in Querrichtung ca. 15 cm beträgt. Hierdurch wird eine gute Auflösung der Auflagefläche der Untermatratze 5 mit einer nicht zu großen Zahl von Stützelementen 4 kombiniert, so daß mit vergleichsweise geringen Kosten gute Abstützeigenschaften erzielt werden können.

Anders als dargestellt, kann die Auflagefläche 1 der erfindungsgemäßen Stützelemente 4 auch elliptisch oder in einer sonstigen länglichen Form ausgebildet sein. Das Verhältnis von Länge zu Breite der Auflagefläche 1 kann auch anders, insbesondere größer gewählt werden. Die Auflagefläche 1 kann beispielsweise 10 x 25 cm oder auch 8 x 20 cm messen. Im zweiten Fall ist aufgrund der kleineren Fläche eine feinere Einteilung der Auflagefläche der Untermatratze 5 und dadurch eine höhere Auflösung der Liegefläche möglich.

Bei der in Fig. 3 dargestellten Variante einer erfindungsgemäßen Untermatratze sind im Schulterbereich 6 und im Hüftbereich 7 Längslatten 14 vorgesehen, während im Kopf- und Nackenbereich 8, im Brust- und Lendenbereich 9 und im Beinbereich 10 herkömmliche Querlatten 13 angeordnet sind. Die Längslatten 14 bewirken eine Auflösung der Untermatratze 5 in Querrichtung, die Querlatten 13 eine Auflösung in Längsrichtung I der Untermatratze 5. Auch hier kann eine Anpassung an die Körpergröße des Benutzers erfolgen, indem der genaue Ort und die Länge der Längslatten 14 entsprechend gewählt werden. Je nach Körperbau des Benutzers können Längslatten 14 auch nur im Schulterbereich 6 oder nur im Hüftbereich 7 vorgesehen sein.

Die in Fig. 4 dargestellte Variante einer erfindungsgemäßen Untermatratze 5 entspricht weitgehend der Variante von Fig. 3. Anstelle von Längslatten 14 sind hier jedoch Einzelstützelemente 15 quadratischer Form im Schulterbereich 6 und im Hüftbereich 7 vorgesehen. Auch bei dieser Variante kann der genaue Ort und die Größe des Schulterbereiches 6 und des Hüftbereiches 7 in Abhängigkeit von der Körpergröße des Benutzers gewählt und je nach Körperbau auch nur der Schulterbereich 6 oder nur der Hüftbereich 7 mit Einzelstützelementen 15 versehen sein. Außerdem kann die Federcharakteristik der Einzelstützelemente 15 in Abhängigkeit vom Körperbau des Benutzers variiert werden.

Fig. 5 zeigt ein Stützelement 4, an welchem zwei Federelemente 3 längsverschieblich angebracht sind. Hierfür weist der Tragkörper 2 an seiner Unterseite vorstehende Haken 16 auf, die in Langlöcher 17 an den gegenüberliegenden Seiten der beiden Federelemente 3 derart eingreifen können, daß die Federelemente 3 an dem Tragkörper 2 befestigt, aber in dessen Längsrichtung II verschiebbar sind. Über eine Elastizität der Haken 16 oder der Federelemente 3 können die Haken 16 in die Langlöcher 17 einschnappbar sein.

Die Langlöcher 17 der Federelemente 3 ermöglichen so eine Längsverschiebung der Federelemente 3 gegenüber dem Tragkörper 2. Werden die beiden Federelemente 3 beispielsweise in Richtung aufeinanderzu verstellt, so können diese mit den an ihrer Unterseite vorhandenen Befestigungselementen 18 an ein kleines Rastermaß angepaßt werden, während sie durch Voneinanderwegbewegen auf ein größeres Rastermaß eingestellt werden können. Der Tragkörper 2 weist außerdem, wie dargestellt, Durchbrüche 19 auf, die eine Entlüftung einer abgestützten Matratze fördern.

Insgesamt wird durch die Erfindung eine individuelle Anpassung der Untermatratze 5 an den Körperbau des Benutzers möglich, indem die Auflösung der Untermatratzenfläche im Hinblick auf ihre Federeigenschaft an den Körperbau angepaßt wird. Bei Personen mit breiter Schulter wird der zugeordnete Schulterbereich 6 der Untermatratze 5 in Querrichtung stark aufgelöst, bei Personen mit breiter Hüfte entsprechend der Hüftbereich 7. Je nach gewünschter Intensität und Art der Auflösung können dabei Längslatten 14, längliche Stützelemente 4 oder sonstige Einzelstützelemente, beispielsweise die dargestellten quadratischen Einzelstützelemente 15, verwendet werden.

### Bezugszeichenliste

- 1: Auflagefläche
- 2: Tragkörper
- 3: Federelement
- 4: Stützelement
- 5: Untermatratze
- 6: Schulterbereich
- 7: Hüftbereich
- 8: Kopf- und Nackenbereich
- 9: Brust- und Lendenbereich
- 10: Beinbereich
- 11: Randbereich
- 12: Randbereich
- 13: Querlatte
- 14: Längslatte
- 15: Einzelstützelement
- 16: Haken
- 17: Langloch
- 18: Befestigungselement
- 19: Durchbruch
- I: Längsachse von 5
- II: Längsachse von 4

## Patentansprüche

1. Untermatratze mit einer Vielzahl von Stützelementen (4, 13, 14, 15), die eine Auflösung der Untermatratzenfläche im Hinblick auf ihre Federeigenschaft in mindestens einer Richtung in der Untermatratzenebene ermöglichen, wobei im Schulterbereich (6) und im Hüftbereich (7) Stützelemente (4, 14, 15) angeordnet sind, die eine Auflösung der Untermatratzenfläche zumindest quer zu ihrer Längsrichtung (I) bewirken,
**dadurch gekennzeichnet,**
**dass** zumindest im zwischen Schulterbereich (6) und Hüftbereich (7) gelegenen Brust- und Lendenbereich (9) Stützelemente (13) angeordnet sind, die eine Auflösung der Untermatratzenfläche ausschließlich in ihrer Längsrichtung (I) bewirken.

2. Untermatratze nach Anspruch 1,
**dadurch gekennzeichnet,**
**dass** im Brust- und Lendenbereich (9) über die gesamte Breite der Untermatratze reichende Querlatten (13) angeordnet sind.

3. Untermatratze nach Anspruch 2,
**dadurch gekennzeichnet,**
**dass** auch im Kopf- und Nackenbereich (8) sowie im Beinbereich (10) derartige Querlatten (13) angeordnet sind.

4. Untermatratze nach einem der vorhergehenden Ansprüche,
**dadurch gekennzeichnet,**
**dass** im Schulterbereich (6) und/oder im Hüftbereich (7) Längslatten (14) angeordnet sind.

5. Untermatratze nach einem der vorhergehenden Ansprüche,
**dadurch gekennzeichnet,**
**dass** im Schulterbereich (6) und/oder im Hüftbereich (7) Einzelstützelemente (4, 15) angeordnet sind.

6. Untermatratze nach Anspruch 5,
**dadurch gekennzeichnet,**
**dass** mindestens ein Teil der Einzelstützelemente (4) eine längliche Form aufweist.

7. Untermatratze nach Anspruch 6,
**dadurch gekennzeichnet,**
**dass** mindestens ein Teil der länglichen Einzelstützelemente (4) um eine zur Stützfläche (1) senkrechte Achse und zwischen mindestens zwei Stellungen verdrehbar ist.

8. Untermatratze nach Anspruch 6 oder 7,
**dadurch gekennzeichnet,**
**dass** die Auflagefläche (1) der länglichen Einzelstützelemente (4) im wesentlichen Rechteck- oder Ellipsenform aufweist.

9. Untermatratze nach Anspruch 8,
**dadurch gekennzeichnet,**
**dass** das Verhältnis von Länge zu Breite der Auflagefläche (1) zwischen ca. 1,5 : 1 und 3 : 1 beträgt.

10. Untermatratze nach einem Ansprüche 6 bis 9,
**dadurch gekennzeichnet,**
**dass** an dem Tragkörper (2) der länglichen Einzelstützelemente (4) mindestens ein Federelement (3) zur elastischen Abstützung auf dem Grundträger befestigt ist, wobei die Federelemente (3) in unterschiedlichen Positionen am Tragkörper (2), insbesondere relativ zu diesem längsverschieblich, anbringbar sind.

11. Untermatratze nach einem der Ansprüche 6 bis 10,
**dadurch gekennzeichnet,**
**dass** im Schulterbereich (6) und/oder im Hüftbereich (7) längliche Stützelemente (4) angeordnet sind, deren Längsachse (II) parallel zur Längsachse (I) der Untermatratze (5) orientiert ist.

12. Verfahren zur Herstellung einer Untermatratze nach Anspruch 1,
**dadurch gekennzeichnet,**
**dass** die Verteilung der beiden Arten von Stützelementen (4, 13, 14, 15) über die Untermatratzenfläche in Abhängigkeit von der Schulter- und Hüftbreite und/oder der bevorzugten Schlaflage eines vorgesehenen Benutzers der Untermatratze vorgenommen wird.

13. Verfahren nach Anspruch 12,
**dadurch gekennzeichnet,**
**dass** für einen Benutzer mit breiter Schulter und breiter Hüfte und/oder bevorzugter Seitenlage im Schulterbereich (6) und im Hüftbereich (7) quer zur Längsrichtung (II) der Untermatratze auflösende Stützelemente (4, 14, 15) und im dazwischenliegenden Brustund Lendenbereich (9) ausschließlich in Längsrichtung (I) auflösende Stützelemente (13) angeordnet werden.

14. Verfahren nach Anspruch 13,
**dadurch gekennzeichnet,**
**dass** im Schulterbereich (6) und im Hüftbereich (7) Längslatten (14) und im dazwischenliegenden Brust- und Lendenbereich (9) über die gesamte Breite der Untermatratze reichende Querlatten (13) angeordnet werden.

15. Verfahren nach Anspruch 13,
**dadurch gekennzeichnet,**
**dass** im Schulterbereich (6) und im Hüftbereich (7) Einzelstützelemente (15) und im dazwischenliegenden Brust- und Lendenbereich (9) über die gesamte Breite der Untermatratze reichende Querlatten (13) angeordnet werden.

## Claims

1. A mattress support comprising a plurality of supporting members (4, 13, 14, 15) which permit a subdivision of the mattress support area with respect to its spring property in at least one direction in the plane of the mattress support, with supporting members (4, 14, 15) being arranged in the shoulder area (6) and in the hip area (7), which bring about a subdivision of the mattress support area at least transversely to its longitudinal direction,
**characterized in that** supporting members (3) are arranged at least in the breast area and lumbar area (9) disposed between the shoulder area (6) and the hip area (7) and bring about a subdivision of the mattress support area exclusively in its longitudinal direction (I).

2. A mattress support in accordance with claim 1, **characterized in that** transverse slats (13) are arranged over the whole width of the mattress support in the breast region and lumbar region (9).

3. A mattress support in accordance with claim 2, **characterized in that** such transverse slats (13) are also arranged in the head and neck area (8) and in the leg area(10).

4. A mattress support in accordance with any one of the preceding claims, **characterized in that** longitudinal slats (14) are arranged in the shoulder area (6) and/or in the hip area (7).

5. A mattress support in accordance with any one of the preceding claims, **characterized in that** individual supporting members (4, 15) are arranged in the shoulder area (6) and/or in the hip area (7).

6. A mattress support in accordance with claim 5, **characterized in that** at least some of the individual supporting members (4) have an elongate shape.

7. A mattress support in accordance with claim 6, **characterized in that** at least some of the elongate supporting members (4) are rotatable about an axis perpendicular to the support surface (1) and between at least two positions.

8. A mattress support in accordance with claim 6 or claim 7, **characterized in that** the contact surface (1) of the elongate individual supporting members (4) substantially has a rectangular or elliptical shape.

9. A mattress support in accordance with claim 8, **characterized in that** the ratio of length to width of the contact surface (1) amounts to between approximately 1.5 : 1 and 3 : 1.

10. A mattress support in accordance with any one of claims 6 to 9, **characterized in that** at least one spring member (3) is fastened to the carrying member (2) of the elongate individual supporting members (4) for the elastic support on the base carrier, with the spring members (3) being able to be attached to the carrying member (2) in different positions, in particular longitudinally displaceably relative to it.

11. A mattress support in accordance with any one of claims 6 to 10, **characterized in that** elongate supporting members are arranged in the shoulder area (6) and/or in the hip area (7) and their longitudinal axis (II) is oriented parallel to the longitudinal axis (I) of the mattress support (5).

12. A method for the manufacture of a mattress support in accordance with claim 1, **characterized in that** the distribution of the two kinds of supporting members (4, 13, 14, 15) is carried out over the mattress support in dependence on the shoulder and hip width and/or on the preferred sleeping position of an envisaged user of the mattress support.

13. A method in accordance with claim 12, **characterized in that**, for a user having broad shoulders and broad hips and/or a preferred side position, supporting members (4, 14, 15) which make a subdivisionn transversely to the elongate direction (II) of the mattress support are arranged in the shoulder area (6) and in the hip area (7) and supporting members (13) which make a subdivision exclusively in the elongate direction (I) are arranged in the breast and lumbar region (9) therebetween.

14. A method in accordance with claim 13, **characterized in that** elongate slats (14) are arranged in the shoulder region (6) and in the hip region (7) and transverse slats (13) extending over the whole width of the mattress support are arranged in the breast and lumbar area (9) therebetween.

15. A method in accordance with claim 13, **characterized in that** individual supporting members are arranged in the shoulder area (6) and in the hip area (7) and transverse slats (13) which extend over the whole width of the mattress support are arranged in the breast and lumbar areas (9) therebetween.

## Revendications

1. Sommier comportant une multitude d'éléments de soutien (4, 13, 14, 15) qui permettent une dissociation de la surface du sommier à l'égard de sa propriété élastique dans au moins une direction dans le plan du sommier, des éléments de soutien (4, 14, 15) qui procurent une dissociation de la surface de sommier au moins transversalement à sa direction longitudinale (I) étant agencés dans la zone des épaules (6) et dans la zone des hanches (7),
**caractérisé en ce que**
des éléments de soutien (13) qui procurent une dissociation de la surface de sommier exclusivement dans sa direction longitudinale (I) sont agencés au moins dans la zone torso-lombaire (9) située entre la zone des épaules (6) et la zone des hanches (7).

2. Sommier selon la revendication 1, **caractérisé en ce que** dans la zone torso-lombaire (9) sont agencées des lattes transversales (13) qui s'étendent sur toute la largeur du sommier.

3. Sommier selon la revendication 2, **caractérisé en ce que** des lattes transversales (13) de ce type sont également agencées dans la zone tête-nuque (8) ainsi que dans la zone des jambes (10).

4. Sommier selon l'une des revendications précédentes, **caractérisé en ce que** des lattes longitudinales (14) sont agencées dans la zone des épaules (6) et/ou dans la zone des hanches (7).

5. Sommier selon l'une des revendications précédentes, **caractérisé en ce que** des éléments de soutien individuels (4, 15) sont agencés dans la zone des épaules (6) et/ou dans la zone des hanches (7).

6. Sommier selon la revendication 5, **caractérisé en ce qu'**une partie au moins des éléments de soutien individuels (4) présentent une forme allongée.

7. Sommier selon la revendication 6, **caractérisé en ce qu'**une partie au moins des éléments de soutien individuels allongés (4) sont mobiles en rotation autour d'un axe perpendiculaire à la surface de soutien (1) et entre au moins deux positions.

8. Sommier selon l'une ou l'autre des revendications 6 et 7, **caractérisé en ce que** la surface de soutien (1) des éléments de soutien individuels allongés (4) présente sensiblement une forme rectangulaire ou ellipsoïdale.

9. Sommier selon la revendication 8, **caractérisé en ce que** le rapport entre la longueur et la largeur de la surface de soutien (1) est compris entre environ 1,5:1 et 3:1.

10. Sommier selon l'une des revendications 6 à 9, **caractérisé en ce qu'**au moins un élément élastique (3) pour l'appui élastique sur le support de base est fixé sur le corps porteur (2) des éléments de soutien individuels allongés (4), les éléments élastiques (3) étant susceptibles d'être montés dans des positions différentes sur le corps porteur (2), en particulier avec faculté de translation longitudinale par rapport à celui-ci.

11. Sommier selon l'une des revendications 6 à 10, **caractérisé en ce que** des éléments de soutien allongés (4) , dont l'axe longitudinal (II) est orienté parallèlement à l'axe longitudinal (I) du sommier (5), sont agencés dans la zone des épaules (6) et/ou dans la zone des hanches (7).

12. Procédé pour réaliser un sommier selon la revendication 1, **caractérisé en ce que** l'on effectue la répartition des deux types d'éléments de soutien (4, 13, 14, 15) sur la surface de sommier en fonction de la largeur des épaules et des hanches et/ou de la position de sommeil préférée d'un utilisateur déterminé du sommier.

13. Procédé selon la revendication 12, **caractérisé en ce que** pour un utilisateur à épaules larges et à hanches larges et/ou avec une position latérale préférée, on agence dans la zone des épaules (6) et dans la zone des hanches (7) des éléments de soutien (4, 14, 15) à effet de dissociation transversalement à la direction longitudinale (II), et on agence dans la zone torso-lombaire (9) interposée des éléments de soutien (13) à effet de dissociation exclusivement en direction longitudinale (I).

14. Procédé selon la revendication 13, **caractérisé en ce que** l'on agence des lattes longitudinales (14) dans la zone des épaules (6) et dans la zone des hanches (7), et on agence des lattes transversales (13) dans la zone torso-lombaire (9) interposée, qui s'étendent sur toute la largeur du sommier.

15. Procédé selon la revendication 13, **caractérisé en ce que** l'on agence des éléments de soutien individuels (15) dans la zone des épaules (6) et dans la zone des hanches (7), et on agence des lattes transversales (13) dans la zone torso-lombaire (9) interposée, qui s'étendent sur toute la largeur du sommier.
